# EUROPÄISCHE PATENTSCHRIFT

(11) **EP 2 271 839 B1**
(45) Veröffentlichungstag und Bekanntmachung des Hinweises auf die Patenterteilung: **28.10.2015**
(21) Anmeldenummer: 09725577.2
(22) Anmeldetag: 27.03.2009
(51) Int. Cl.: F04C 3/08, F04C 11/00

(54) **NIEDERDRUCKPUMPE**
LOW PRESSURE PUMP
POMPE BASSE PRESSION

(30) Priorität: 28.03.2008 DE 102008016293
(43) Veröffentlichungstag der Anmeldung: 12.01.2011
(73) Patentinhaber: Robert Bosch GmbH, 70442 Stuttgart (DE)
(72) Erfinder: ARNOLD, Felix, 69239 Neckarsteinach (DE)
(86) Internationale Anmeldenummer: PCT/DE2009/000394
(87) Internationale Veröffentlichungsnummer: WO 2009/117993

(56) Entgegenhaltungen:
- WO-A1-2007/128303
- CH-A- 449 428
- DE-A1-102006 012 481
- US-A- 2 674 952
- US-A- 3 817 666

## Beschreibung

### Stand der Technik

Die Erfindung geht aus von einer Drehkolbenpumpe für gasförmige Medien nach der Gattung des Hauptanspruchs. Bei einer bekannten Drehkolbenpumpe der gattungsgemäßen Art (DE 42 41 320 C2) ist ein wesentliches Merkmal, dass "die Zähne des jeweils mit dem Zykloidenteil kämmend zusammenwirkenden Teils entsprechende Zahnkämme aufweisen, welche an den Flanken des Zykloidenteils entlang laufen, wobei die Zahnkämme einen frei gestaltbaren Radius aufweisen". Hierdurch wird bei deren Anwendung als Pumpe eine hohe Dichtheit zwischen den Zahnkämmen des Absperrteils und den Flanken des Zykloidenteils erzielt, was besonders beim Einsatz als Niederdruckpumpe oder Vakuumpumpe von erheblicher Bedeutung ist. Bei einer solchen ein Zykloidenteil aufweisenden Pumpe, das Leistungsteil und Absperrteil jeweils doppelt vorzusehen, ist bei dieser bekannten Pumpe bereits vorhanden und auch die Möglichkeit, die beiden dort allerdings gleichgroßen Arbeitsräume miteinander zu verbinden.

Bekanntlich entsteht durch ein solches Verbinden der Arbeitsräume eine entsprechende Vergrößerung der jeweiligen Leistung, also der Pumpleistung, als wenn die Arbeitsräume nur eines Leistungsteils genutzt würden. Zwar würde durch eine solche Parallelschaltung die Förderleistung entsprechend vergrößert werden. Der Druck jedenfalls bliebe gleich, es sei denn, er wird nicht extra gesteuert. Nicht zuletzt ist die Mitnahme des zweiten Leistungsteils bei dieser bekannten Pumpe über einen gemeinsamen als Arbeitsteil dienenden Ring nicht unproblematisch, ganz abgesehen davon, dass die Herstellung einer solchen Pumpe, insbesondere wenn sie über einen Elektromotor angetrieben werden soll, aufwendig ist.

Aus der US 3 817 666 A ist eine Drehkolbenpumpe mit zwei Rotorpaaren bekannt. Aus der WO 2007/128303 A1 ist eine Drehkolbenpumpe mit einem einzelnen Rotorpaar und mit einem integrierten Elektromotor bekannt.

### Zugrundeliegende Aufgabe

Der Erfindung liegt die Aufgabe zugrunde eine Drehkolbenpumpe für gasförmige Medien der Eingangs genannten Art zu entwickeln, die die Vorteile der im gattungsgemäßen Stand der Technik erwähnten Pumpe aufweist, aber zusätzlich, insbesondere für Großserien, günstig herstellbar ist, mit der ein verhältnismäßig großer Druckbereich abdeckbar ist, insbesondere auch zur Erzielung eines entsprechend niedereren Druck (Vakuums), und dies unter Nutzung von zwei synchronisierten Arbeitsräumen. Die Beschreibung und die Ansprüche gehen von einem absoluten Druck 0 aus, demgegenüber der Atmosphärendruck 1 bar aufweist mit Vakuumbezeichnung zwischen absolutem Druck 0 und Atmosphärendruck ca. 1 bar entsprechend 1000 Millibar.

### Die Erfindung und ihre Vorteile

Die erfindungsgemäße Drehkolbenpumpe mit den kennzeichnenden Merkmalen des Hauptanspruchs hat demgegenüber den Vorteil, dass es sich um eine 2-Stufen-Pumpe handelt, bei der das erste Leistungsteil durch den rotierenden Teil des Elektromotors, mit dem er fest verbunden ist, angetrieben wird, während der nicht mitrotierende Teil des Elektromotors im Motorgehäuse verankert ist, und wobei das zweite Leistungsteil über eine Kupplung vom ersten Leistungsteil mitgenommen wird und entsprechend mitrotiert. Hierbei sind die beiden Leistungsteile über Radiallager in üblicher Weise im Gehäuse und erfindungsgemäß insbesondere im Motorgehäuse des Elektromotors drehgelagert.

Nach der Erfindung sind zwischen den Leistungsteilen, diese in Richtung Absperrteile hin belastende elastische Mittel angeordnet, wobei als elastische Mittel insbesondere eine mit den Leistungsteilen achsgleich angeordnete Schraubenfeder dient. Durch diese mitrotierenden elastischen Mittel werden die beiden Leistungsteile mit ihren stirnseitig angeordneten Zahnkämmen auf jene des entsprechenden Absperrteils gedrückt, wodurch, insbesondere durch die Abrundung der Zahnkämme, ein gewünschter Formschluss entsteht, der, seiner Dichtheit wegen, besonders beim Einsatz für gasförmige Medien von besonderer Bedeutung ist.

Nach der Erfindung dient für einen Verdrehschluss zwischen den Leistungsteilen eine Steckkupplung, welche eine axiale Relativbewegung der Teile zulässt. Hierdurch bleibt einerseits die Wirkung der elastischen Mittel erhalten, es wird aber andererseits eine Kupplung ermöglicht mit geringem Herstell- und Montageaufwand.

Nach einer zusätzlichen Ausgestaltung der Erfindung ist das Motoranker und Magnetsatz des Elektromotors aufnehmende Motorgehäuse auf beiden Stirnseiten durch die jeweils Absperrteil und Leistungsteil aufnehmenden Pumpengehäuse verschließbar, was ebenfalls nicht nur eine äußerst günstige Herstellung und Montage ermöglicht, sondern vor allem auch einen zukünftigen Service stark vereinfacht.

Nach einer zusätzlichen vorteilhaften Ausgestaltung der Erfindung weist die erste Pumpe mit ihrem ersten, vom Elektromotor unmittelbar angetriebene Leistungsteil, eine größere volumetrische Leistung auf, als die mit gleicher Drehzahl angetriebene zweite Pumpe mit deren zweiten Leistungsteil, wobei durch Hintereinanderschalten der Pumpen insgesamt eine 2-Stufen-Pumpe entsteht. Hierdurch ist beispielsweise bei der Verwendung als Pumpe niederen Drucks (Vakuumpumpe) der Pumpenauslass der zweiten Pumpe mit der Atmosphäre verbunden und deren Einlass mit dem Auslass der ersten Pumpe.

Nach einer zusätzlichen Ausgestaltung der Erfindung sind Auslass und Einlass der ersten und zweiten Pumpe über den im Elektromotor zwischen Spule und Anker gebildeten Ringraum miteinander verbunden.

Nach einer die Anwendung der erfindungsgemäßen Drehkolbenpumpe betreffenden Ausgestaltung der Erfindung dient sie als Vakuumpumpe für einen Bremskraftverstärker einer Betriebsbremsanlage eines Kraftfahrzeuges, wobei zum Einlass der ersten Pumpe ein Leitungsanschluss im entsprechenden Pumpengehäuse für eine Leitung zum Bremskraftverstärker hin vorhanden ist. Über einen solchen Bremskraftverstärker wird in bekannter Weise die vom Fuß des Fahrers auf das Bremspedal ausgeführte Kraft verstärkt, ohne dass dabei ein feinfühliges Abstufen der Bremskraft beeinträchtigt wird. Während früher bei Otto-Motoren hierfür meist der Saugrohrdruck verwendet wurde, wurde bei Dieselmotoren zur Betätigung des Bremskraftverstärkers eine extra Vakuumpumpe eingesetzt, wobei die Unterstützungskraft proportional zur Fußkraft des Fahrers steht. Bezeichnend ist, dass durch die Erfindung sehr niedere Drücke von ca. 100 Millibar erzielbar sind.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und im folgenden näher beschrieben.

Es zeigen:
- Fig. 1: einen Längsschnitt durch eine erfindungsgemäße Drehkolbenpumpe;
- Fig. 2: eine Ansicht der Drehkolbenpumpe aus Fig. 1 gemäß dem Pfeil I in Fig. 1 und
- Fig. 3: einen bekannten Vakuumbremskraftverstärker im Längsschnitt aber anderem Maßstab, als mögliche Anwendung der Erfindung.

### Beschreibung des Ausführungsbeispiels

Bei der in Fig. 1 dargestellten erfindungsgemäßen Drehkolbenpumpe ist in einem zylindrisch ausgebildeten Motorgehäuse 1 ein rotierbarer Magnetsatz 3 angeordnet, wobei dieser Magnetsatz zum Motorgehäuse 1 hin über Kugellager 4 verdrehbar gelagert ist. An die Stirnseiten des Motorgehäuses 1 schließen sich die Gehäuse 5 und 6 von Einzelpumpen 9 und 10 an, mit teilsphärischen Innenräumen, wobei diese Pumpengehäuse 5 und 6 auf die Stirnseiten des Motorgehäuses 1 geschraubt und über O-Ring Dichtungen 7 nach außerhalb der Gehäuse 1, 5, 6 abgedichtet sind. Die Achsen der teilsphärischen Innenräume der Einzelpumpen fallen in die Achse des Elektromotors. Zur Befestigung der Pumpengehäuse 5, 6 am Elektromotorgehäuse 1 dienen Schrauben 8, die eine schnelle Demontage ermöglichen. Die beiden in den Pumpengehäusen 5 und 6 angeordneten Einzelpumpen 9 und 10 weisen eine unterschiedliche Volumenleistung auf, und zwar ist die Volumenleistung der ersten Pumpe 9 größer als die der zweiten Pumpe 10. Beide Pumpen 9 und 10 weisen das gleiche Verdrängungssystem auf, wie es durch den eingangs genannten Stand der Technik bekannt ist. Es handelt sich jeweils um ein durch den Elektromotor angetriebenes Leistungsteil 11 etwas größerer Volumenleistung und 12 demgegenüber etwas kleinerer Volumenleistung und jeweils einem Absperrteil 13 etwas größerer Volumenleistung und 14 etwas kleinerer Volumenleistung. Die Absperrteile 13 und 14 sind auf Kugellagern 15 in den Pumpengehäusen 5 und 6 drehbar gelagert.

Die Leistungsteile 11 und 12 sind achsgleich mit dem Elektromotor angeordnet, wohingegen die Absperrteile 13 und 14 unter einem bestimmten Winkel zu dieser Drehachse gelagert sind, um dadurch die erforderliche Volumenänderung der Pumpenarbeitsräume beim Rotieren zu erzielen, nämlich ein Zunehmen bzw. Abnehmen während des Rotierens und wobei sich die Drehachsen dieser Absperrteile mit der Achse der Leistungsteile bzw. des Elektromotors schneiden. Die grundsätzliche Funktion dieser Art von Drehkolbenmaschine ist der DE 42 41 320 C2 entnehmbar. In Fig. 1 der vorliegenden Anmeldung wurden der Einfachheithalber die beiden zugeordneten Pumpen in einer Stellung gezeigt, in der jener normalerweise zwischen Leistungsteil und Absperrteil vorhandene Arbeitsraum gemäß der dort gewählten Schnittebene nicht erkennbar ist. Jedenfalls ist das Leistungsteil 11 drehschlüssig mit dem Motoranker 2 verbunden und weist eine nicht näher dargestellte Drehkupplung auf, um das Leistungsteil 12 der Pumpe 10 mitzudrehen. Hierbei kann es sich um eine Drehkupplung unterschiedlichster Art handeln - maßgebend ist, dass sie eine axiale Beweglichkeit zum Magnetsatz zulässt, so dass über eine zwischen den Leistungsteilen 11 und 12 angeordnete Schraubenfeder 16 die beiden Leistungsteile zu den ihnen zugeordneten Absperrteilen 13, 14 hin belastet sind. Durch diese axiale Belastung wird ein verbesserter Formschluss zwischen Flanken und Zahnkämmen der stirnseitig einander gegenüberliegenden Zähne erreicht.

Die größere Volumenleistung der ersten Pumpe 9 wird dadurch erreicht, dass die pumpenden Teile, nämlich Leistungsteil 11 und Absperrteil 13, im sphärischen Bereich einen größeren Durchmesser aufweisen als die entsprechenden Teile 12 und 14 in der zweiten Pumpe 10 kleinerer Volumenleistung. Die Pumpleistung bezüglich der ersten Pumpe 9 ist aufgrund der größeren Volumenleistung größer als jene der nachgeschalteten zweiten Pumpe 10, die wiederum auslassseitig mit der Atmosphäre verbunden ist und einlassseitig mit dem Auslass der Pumpe 9.

Wie in Fig. 2 dargestellt weist diese zweite Pumpe 10 einen Ausgangsanschluss 17 zur Atmosphäre auf. Die erste Pumpe ist, wie strichpunktiert angedeutet, einlassseitig mit einem in Fig. 3 dargestellten Vakuum-Bremskraftverstärker eines Kraftfahrzeugs verbunden. Die Pumpe sollte für einen solchen Bremskraftverstärker mindestens 500 Millibar erzeugen. Über einen solchen Vakuum-Bremskraftverstärker wird die Fußkraft des Fahrers verstärkt. Die Unterstützungskraft erhöht sich dabei beim Betätigen der Bremse proportional zur Fußkraft bis zum sogenannten Aussteuerpunkt. Von hier ab erhöht sich die Unterstützungskraft nicht mehr.

Der in Fig. 3 dargestellte einem Prospekt entnommenem Bremskraftverstärker ist wie folgt aufgebaut. Eine Membran 19 trennt eine Unterdruckkammer 20 (eigentlich eine Kammer niederem Drucks), in die die Leitung 18 der ersten Pumpe mündet, von einer Arbeitskammer 21. Eine Kolbenstange 22 überträgt die eingesteuerte Fußkraft auf einen Arbeitskolben 23, während die verstärkte Bremskraft auf die Druckstange 24 auf den nicht dargestellten Hauptbremszylinder wirkt. Bei nicht betätigter Bremse sind Unterdruckkammer 20 und Arbeitskammer 21 über Kanäle im Ventilgehäuse miteinander verbunden. Über die Leitung 18 herrscht ein niederer Druck in beiden Kammern. Sobald ein Bremsvorgang beginnt bewegt sich die Kolbenstange 22 zur Unterdruckkammer 20 hin und drückt die Manschette eines Doppelventils 25 gegen den Ventilsitz. Damit sind Unterdruckkammer 20 und Arbeitskammer 21 voneinander getrennt. Da bei weitergehender Bewegung der Kolbenstange 22 ein Reaktionskolben 26 von der Manschette des Doppelventils 25 abhebt, strömt atmosphärische Luft in die Arbeitskammer 21. Jetzt herrscht in der Arbeitskammer ein höherer Druck als in der Unterdruckkammer. Der Atmosphärendruck wirkt über die Membran 19 auf den Membranteller, an dem die Membran anliegt. Weil das Ventilgehäuse vom Membranteller in Richtung Unterdruckkammer 20 mitgeführt wird, führt dies zu einer Unterstützung der Fußkraft. Jetzt drücken Fußkraft und Unterstützungskraft den Membranteller gegen die Kraft der Druckfeder. Dadurch bewegt sich die Druckstange 24 und überträgt die Ausgangskraft zum Hauptbremszylinder. Nach Beendigung des Bremsvorgangs sind Unterdruckkammer 20 und Arbeitskammer 21 wieder miteinander verbunden, so dass in beiden Kammern der gleiche Druck herrscht. (Der Text dieses Abschnitts wurde dem Prospekt eines Herstellers solcher Bremskraftverstärker entnommen und dient lediglich zur Erläuterung der Notwendigkeit und dem Einsatz von Vakuumpumpen).

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Motorgehäuse
- 2: Motoranker
- 3: Magnetsatz
- 4: Kugellager
- 5: Pumpengehäuse
- 6: Pumpengehäuse
- 7: O-Ringe
- 8: Schrauben
- 9: Erste Pumpe (größerer Volumenleistung)
- 10: Zweite Pumpe (kleinerer Volumenleistung)
- 11: Leistungsteil von 9
- 12: Leistungsteil von 10
- 13: Absperrteil von 9
- 14: Absperrteil von 10
- 15: Lager von 13 und 14
- 16: Schraubenfeder
- 17: Ausgangsanschluss
- 18: Leitung
- 19: Membran
- 20: Unterdruckkammer
- 21: Arbeitskammer
- 22: Kolbenstange
- 23: Arbeitskolben
- 24: Druckstange
- 25: Doppelventil
- 26: Reaktionskolben

## Patentansprüche

1. Drehkolbenpumpe für gasförmige Medien
- mit einem axial sowie radial gelagerten, als Stirnzahnkugelsegment ausgebildeten und mit einer Antriebsvorrichtung (1, 2, 3) verbundenen Leistungsteil (11, 12),
- mit einem, ebenfalls als Stirnzahnkugelsegment ausgebildeten, vom Leistungsteil angetriebenen Absperrteil (13, 14) gleichen radialen Dichtungsdurchmessers,
- mit durch Kämmen der Zähne des Leistungsteils (11, 12) und jenen des Absperrteils (13, 14) gebildeten Arbeitsräumen zwischen den Teilen,
- wobei Leistungsteil (11, 12) und Absperrteil (13, 14) radial dichtend in einem Pumpengehäuse (5, 6) geführt sind und insbesondere zur Erzielung einer Pumpwirkung bzw. zur Erzeugung eines niedrigen Drucks auf ihrer miteinander zusammenwirkenden Stirnseite eine jeweils unterschiedliche Anzahl von einem Zahn aufweisen,
- mit einem linienförmigen, arbeitsraumgrenzenden Formschluss zwischen Flanken und Zahnkämmen der einander gegenüberliegenden zusammenwirkenden Zähne,
- wobei die Zähne eines der zusammenwirkenden Teile, Leistungsteil (11, 12) oder Absperrteil (13, 14), als Zykloidenteil eine zykloidische Abwicklung ihrer Lauffläche aufweisen,
- wobei die Zähne des jeweils mit dem Zykloidenteil kämmend zusammenwirkenden anderen Teils entsprechende und im Radius frei gestaltbare Zahnkämme aufweisen, welche an den Flanken des Zykloidenteils entlanglaufen und
- wobei diese aus Leistungsteil (11, 12) und Absperrteil (13, 14) gebildete Pumpe (9, 10) jeweils doppelt vorhanden ist, diese Pumpen (9, 10) gemeinsam angetrieben werden und ihre Arbeitsräume miteinander verbindbar sind, wobei die doppelt vorhandenen Leistungsteile (11, 12) antriebsseitig achsgleich angeordnet sind, **dadurch gekennzeichnet,**
- **dass** ein erstes Leistungsteil (11) von einem antriebsseitig ebenfalls achsgleich in einem Motorgehäuse (1) angeordneten Elektromotor (2, 3) angetrieben wird und
- **dass** das zweite Leistungsteil (12) drehschlüssig von dem ersten Leistungsteil (11) mitgedreht wird und
- zwischen den Leistungsteilen (11, 12) diese in Richtung Absperrteile (13, 14) hin belastende elastische Mittel (16) angeordnet sind und dass als elastische Mittel insbesondere eine, mit den Leistungsteilen (11, 12) achsgleich angeordnete, Schraubenfeder (16) dient und
- für einen Verdrehschluss zwischen den Leistungsteilen eine Steckkupplung dient, welche eine axiale Relativbewegung der Teile (11, 12) zulässt.

2. Drehkolbenpumpe nach Anspruch 1, **dadurch gekennzeichnet**, 13 dass das Motoranker (2) und Magnetsatz (3) des Elektromotors aufnehmende Motorgehäuse (1) weitgehend zylindrisch ausgebildet ist, wobei deren Stirnseiten durch die beiden Pumpengehäuse (5, 6) verschließbar sind.

3. Drehkolbenpumpe nach einem der vorhergehenden Ansprüche, **dadurch gekennzeichnet, dass** die rotierenden Teile (2, 11, 12, 13, 14) in Drehlagern (4,15) in den Gehäusen angeordnet sind.

4. Drehkolbenpumpe nach einem der vorhergehenden Ansprüche, **dadurch gekennzeichnet, dass** die erste Pumpe (9) jeweils mit deren Absperrteil (13) und ersten Leistungsteil (11) eine größere volumetrische Leistung aufweist, als das die mit gleicher Drehzahl angetriebene zweite Pumpe (10) mit dem zweiten Leistungsteil (12).

5. Drehkolbenpumpe nach einem der vorhergehenden Ansprüche, **dadurch gekennzeichnet, dass** als Verbindung zur jeweils anderen Pumpe (9, 10) bzw. dem Auslass der ersten und dem Einlass der zweiten Pumpe der im Elektromotor (1, 2, 3) zwischen Magnetsatz (3) und Motoranker (2) bzw. Motorgehäuse (1) gebildete Ringraum dient.

6. Drehkolbenpumpe nach einem der vorhergehenden Ansprüche, **dadurch gekennzeichnet, dass** vom Einlass der ersten Pumpe (9) ein Anschluss (18) im entsprechenden Pumpengehäuse (5) für eine Leitung zu einem Bremskraftverstärker vorhanden ist und vom Auslass der zweiten Pumpe (10) ein Anschluss (17) zur Atmosphäre hin besteht.

7. Verwendung der Drehkolbenpumpe nach einem der vorhergehenden Ansprüche als Vakuumpumpe für einen Bremskraftverstärker eines Kraftfahrzeuges.

## Claims

1. Rotary piston pump for gaseous media
- having an axially and radially mounted power part (11, 12) which is configured as a spur tooth ball segment and is connected to a drive apparatus (1, 2, 3),
- having a shut-off part (13, 14) which is of identical radial seal diameter, is likewise configured as a spur tooth ball segment and is driven by the power part,
- having working spaces between the parts, which working spaces are formed by way of meshing of the teeth of the power part (11, 12) and those of the shut-off part (13, 14),
- the power part (11, 12) and the shut-off part (13, 14) being guided in a radially sealing manner in a pump housing (5, 6) and having a respectively different number of teeth on their end sides which interact with one another, in particular, in order to achieve a pumping action or in order to generate a low pressure,
- having a linear positively locking connection, delimiting the working space, between flanks and tooth meshing of the interacting teeth which lie opposite one another,
- the teeth of one of the interacting parts, the power part (11, 12) or the shut-off part (13, 14), having a cycloidal development of its running face as a cycloid part,
- the teeth of the other part which interacts in a meshing manner in each case with the cycloid part having corresponding tooth meshing, the radius of which can be configured freely and which runs along the flanks of the cycloid part, and
- the said pump (9, 10) which is formed from a power part (11, 12) and a shut-off part (13, 14) being present in each case in a double configuration, the said pumps (9, 10) being driven jointly and it being possible for their working spaces to be connected to one another, the power parts (11, 12) which are present in a double configuration being arranged coaxially on the drive side, **characterized**
- **in that** a first power part (11) is driven by an electric motor (2, 3) which is likewise arranged coaxially in a motor housing (1) on the drive side, and
- **in that** the second power part (12) is rotated jointly by the first power part (11) in a rotationally locking manner, and
- elastic means (16) which load the power parts (11, 12) in the direction of shut-off elements (13, 14) are arranged between the said power parts (11, 12), and in that, in particular, a helical spring (16) which is arranged coaxially with the power parts (11, 12) serves as elastic means, and
- a plug-in coupling which permits an axial relative movement of the parts (11, 12) serves to produce a rotationally locked connection between the power parts.

2. Rotary piston pump according to Claim 1, **characterized in that** the motor housing (1) which accommodates the motor armature (2) and the magnet set (3) of the electric motor is of largely cylindrical configuration, it being possible for their end sides to be closed by the two pump housings (5, 6).

3. Rotary piston pump according to one of the preceding claims, **characterized in that** the rotating parts (2, 11, 12, 13, 14) are arranged in pivot bearings (4, 15) in the housings.

4. Rotary piston pump according to one of the preceding claims, **characterized in that** the first pump (9) in each case with its shut-off part (13) and first power part (11) has a greater volumetric performance than the second pump (10), driven at the same rotational speed, with the second power part (12).

5. Rotary piston pump according to one of the preceding claims, **characterized in that** the annular space which is formed in the electric motor (1, 2, 3) between the magnet set (3) and the motor armature (2) or motor housing (1) serves as a connection to the respectively other pump (9, 10) or the outlet of the first pump and the inlet of the second pump.

6. Rotary piston pump according to one of the preceding claims, **characterized in that**, from the inlet of the first pump (9), there is a connector (18) in the corresponding pump housing (5) for a line to a brake booster and, from the outlet of the second pump (10), there is a connector (17) to atmosphere.

7. Use of the rotary piston pump according to one of the preceding claims as a vacuum pump for a brake booster of a motor vehicle.

## Revendications

1. Pompe à piston rotatif pour milieux gazeux, comprenant
- une partie de puissance (11, 12) supportée axialement et radialement, réalisée sous forme de segment de sphère à denture frontale, est connectée à un dispositif d'entraînement (1, 2, 3),
- une partie d'arrêt (13, 14) également réalisée sous forme de segment de sphère à denture frontale, entraînée par la partie de puissance, de même diamètre d'étanchéité radial,
- des espaces de travail entre les parties, formés par engrènement des dents de la partie de puissance (11, 12) et des dents de la partie d'arrêt (13, 14),
- la partie de puissance (11, 12) et la partie d'arrêt (13, 14) étant guidées de manière radialement hermétique dans un boîtier de pompe (5, 6) et présentant notamment, pour l'obtention d'un effet de pompe ou pour générer une basse pression, sur leur côté frontal coopérant mutuellement, un nombre à chaque fois différent d'une dent,
- un engagement positif linéaire limitant l'espace de travail entre des flancs et des crêtes de dents des dents coopérantes mutuellement opposées,
- les dents de l'une des parties coopérantes, la partie de puissance (11, 12) ou la partie d'arrêt (13, 14), présentant sous forme de partie cycloïde, un développement cycloïde de leur surface de roulement,
- les dents de l'autre partie respective coopérant de manière à s'engrener avec la partie cycloïde présentant des crêtes de dent correspondantes, de rayons librement configurables, qui s'étendent le long des flancs de la partie cycloïde et
- cette pompe (9, 10) formée de la partie de puissance (11, 12) et de la partie d'arrêt (13, 14) étant à chaque fois fournie sous forme double, ces pompes (9, 10) étant entraînées ensemble et leurs espaces de travail pouvant être connectés l'un à l'autre, les parties de puissance réalisées sous forme double (11, 12) étant disposées du côté de l'entraînement sur le même axe, **caractérisée en ce**
- **qu'**une première partie de puissance (11) est entraînée par un moteur électrique (2, 3) disposé du côté de l'entraînement également sur le même axe dans un boîtier de moteur (1) et
- en ce que la deuxième partie de puissance (12) est entraînée en rotation en même temps de manière solidaire en rotation par la première partie de puissance (11) et
- entre les parties de puissance (11, 12) sont disposés des moyens élastiques (16) sollicitant celles-ci dans la direction des parties d'arrêt (13, 14) et en ce qu'un ressort hélicoïdal (16) disposé sur le même axe avec les parties de puissance (11, 12) sert notamment de moyens élastiques et
- un accouplement par enfichage sert à la solidarisation en rotation entre les parties de puissance, lequel permet un déplacement axial relatif des parties (11, 12).

2. Pompe à piston rotatif selon la revendication 1,
**caractérisée en ce que**
le boîtier de moteur (1) recevant l'induit de moteur (2) et l'ensemble magnétique (3) du moteur électrique est réalisé essentiellement sous forme cylindrique, ses côtés frontaux pouvant être fermés par les deux boîtiers de pompe (5, 6).

3. Pompe à piston rotatif selon l'une quelconque des revendications précédentes, **caractérisée en ce que** les parties rotatives (2, 11, 12, 13, 14) sont disposées dans des paliers pivotants (4, 15) dans les boîtiers.

4. Pompe à piston rotatif selon l'une quelconque des revendications précédentes, **caractérisée en ce que** la première pompe (9) présente à chaque fois avec sa partie d'arrêt (13) et la première partie de puissance (11) une puissance volumétrique supérieure à celle de la deuxième pompe (10) entraînée avec la même vitesse de rotation avec la deuxième partie de puissance (12).

5. Pompe à piston rotatif selon l'une quelconque des revendications précédentes, **caractérisée en ce que** l'espace annulaire formé dans le moteur électrique (1, 2, 3) entre l'ensemble magnétique (3) et l'induit de moteur (2) ou le boîtier de moteur (1) sert de liaison à l'autre pompe respective (9, 10) ou à la sortie de la première pompe et à l'entrée de la deuxième pompe.

6. Pompe à piston rotatif selon l'une quelconque des revendications précédentes, **caractérisée en ce qu'**un raccord (18) depuis l'entrée de la première pompe (9) dans le boîtier de pompe correspondant (5) est prévu pour une conduite conduisant à un servofrein, et un raccord (17) est prévu depuis la sortie de la deuxième pompe (10) vers l'atmosphère.

7. Utilisation de la pompe à piston rotatif selon l'une quelconque des revendications précédentes en tant que pompe à vide pour un servofrein d'un véhicule automobile.
